# EUROPÄISCHE PATENTSCHRIFT

(11) **EP 0 079 530 B1**
(45) Veröffentlichungstag und Bekanntmachung des Hinweises auf die Patenterteilung: **11.03.1992**
(21) Anmeldenummer: 82110154.0
(22) Anmeldetag: 04.11.1982
(51) Int. Cl.: A47C 3/03, A47C 3/026

(54) **Arretierbare Wippvorrichtung für Sitzteile von Sitzmöbeln**
Lockable rocking device for seats of sitting furniture
Dispositif à bascule verrouillable pour sièges de meubles d'assise

(30) Priorität: 17.11.1981 DE 3145579; 24.09.1982 DE 3235361
(43) Veröffentlichungstag der Anmeldung: 25.05.1983
(73) Patentinhaber: SUSPA COMPART Aktiengesellschaft, D-90518 Altdorf (DE)
(72) Erfinder: Bauer, Fritz, D-8503 Altdorf (DE); Bauer, Hans-Peter, D-8503 Altdorf (DE); Bauer, Hans Jürgen, D-8503 Altdorf-Röthenbach (DE)
(74) Vertreter: Rau, Manfred, Dr. Dipl.-Ing.

(56) Entgegenhaltungen:
- US-A- 2 797 737
- US-A- 4 328 943

## Beschreibung

Die Erfindung betrifft eine arretierbare Wippvorrichtung nach dem Oberbegriff des Anspruches 1.

Aus der US-A-4 328 943 ist eine derartige arretierbare Wippvorrichtung für Sitzteile von Sitzmöbeln bekannt, bei der eine längenverstellbare Gasfeder zur Höhenverstellung des Sitzteils im Wippkörper gehaltert ist. Im Wippkörper ist auf einer Schwenkachse zwischen Wippkörper und am Sitzteil angebrachter Grundplatte ein Schieber mittels eines Bedienungshebels verschiebbar angeordnet, der je nach Stellung des Schiebers in eine Nut oder in eine offene Ausnehmung der Grundplatte eingreift. Wenn er in die Nut eingreift, sind die Grundplatte mit dem Sitzteil einerseits und der Wippkörper andererseits miteinander arretiert. In einer anderen entgegengesetzten Stellung des Schiebers sind diese Teile frei gegeneinander verschwenkbar. Der Schieber wird über eine Blattfeder geschoben, die auf dem Auslösestift der Gasfeder liegt. In der Arretierstellung von Grundplatte und Wippkörper ist eine Betätigung der Gasfeder nicht möglich. Beim Verschieben des Schiebers in die Stellung, in der Wippkörper und Grundplatte relativ zueinander nicht arretiert sind, kann der Auslösestift eingedrückt werden und somit eine Höhenverstellung erfolgen. Eine Höhenverstellung des Sitzteils ist also nur möglich, wenn die Wippvorrichtung in ihrer Wippstellung ist.

Aus der DE-A-24 32 248 ist eine arretierbare Wippvorrichtung für Sitzteile von Sitzmöbeln mit einer am jeweiligen Sitzteil befestigbaren Grundplatte und einem gegen die Rückstellkraft einer Feder um eine Schwenkachse schwenkbar mit dieser verbundenen Wippkörper bekannt. Der Wippkörper ist mit einer Gasfeder zur Höhenverstellung des Sitzteils verbunden. Eine Arretiereinrichtung zum Arretieren von Grundplatte und Wippkörper bzw. zum Lösen dieser Arretiereinrichtung ist vorgesehen, die einen zwischen zwei Endlagen mittels eines von ihr aufgenommenen Bedienungshebels verschiebbar geführten Schieber aufweist. Der Bedienungshebel dient zur Betätigung der Gasfeder. Als Schieber dient ein im Wippkörper geführtes Kulissenstück, an dem ein Schlepphebel angelenkt ist, der einen Bolzen mit Kopf trägt, der in einer schlüssellochartigen Öffnung der Grundplatte verschiebbar ist. Der Bedienungshebel greift in einen im Wippkörper vertikal verschiebbaren Betätigungshebel ein, mittels dessen ein Auslösestift der längenverstellbaren Gasfeder zur Höhenverstellung des Sitzteils betätigt werden kann.

Aus dem DE-U-75 10 478 ist eine arretierbare Wippvorrichtung für Sitzteile von Sitzmöbeln bekannt, bei der ein als Keil ausgebildeter Schieber mittels eines Bedienungshebels zwischen eine das Sitzteil tragende Grundplatte und einen mit einem Stuhlgestell verbundenen Wippkörper schiebbar ist, wodurch eine Arretierung hergestellt werden kann.

Aus der EP-A-0 050 465 ist eine Höhenverstellvorrichtung für Stühle bekannt, die ein an einem Sitzteil anzubringendes rohrförmiges Befestigungselement aufweist, an dem eine längenverstellbare Gasfeder zur Höhenverstellung des Sitzteils anbringbar ist. Im Befestigungsteil sind diametral einander gegenüberliegende Öffnungen angebracht, in denen ein Bedienungshebel beidseitig abgestützt wird, der in dem Bereich zwischen den beiden Öffnungen gegen einen Auslösestift der Gasfeder anliegt.

Der Erfindung liegt die Aufgabe zugrunde, eine Wippvorrichtung der gattungsgemäßen Art so auszugestalten, daß sie wahlweise entweder für nach hinten neigbare oder nach vorn neigbare Sitzmöbel einsetzbar ist, und daß in allen Stellungen des Schiebers eine Höhenverstellung des Stuhles möglich ist.

Diese Aufgabe wird erfindungsgemäß durch die Merkmale im Kennzeichnungsteil des Anspruches 1 gelöst. Der Bedienungshebel kann in den im Wippkörper verschiebbar angeordneten Schieber wahlweise von zwei verschiedenen Seiten her eingesetzt werden, und zwar selbstverständlich in Verschieberichtung des Schiebers, so daß die Wippvorrichtung wahlweise für jeweils einen der genannten Neigungszwecke eingesetzt werden kann. Der Bedienungshebel liegt in beiden Fällen in einer für den Benutzer bequem zugänglichen Stelle unterhalb des Sitzteils. Die gute Wirkung des Schiebers wird beibehalten, und zwar auch bei Schwenkbewegungen zur Höhenverstellung der Sitzmöbel, wobei die Betätigung der Gasfeder in jeder Stellung des Schiebers möglich ist.

Durch die Maßnahmen nach Anspruch 2 wird erreicht, daß eine genaue Führung des Bedienungshebels für die Verschiebebewegungen erreicht wird. Außerdem dienen die Lageröffnungen gleichzeitig zur Abstützung des Bedienungshebels, wenn dieser noch Schwenkbewegungen ausführen soll, was beispielsweise dann der Fall ist, wenn mittels des Schiebers gleichzeitig auch eine Betätigung eines Auslösestiftes einer Gasfeder vorgenommen wird, die Teil einer höhenverstellbaren Stuhlsäule ist, wie dies auch beim Stand der Technik vorgesehen ist.

Durch die Maßnahmen nach Anspruch 3 wird in einfacher Weise erreicht, daß der Bedienungshebel seine vorgegebene Lage behält und außerdem leicht austauschbar ist. Durch die Maßnahmen nach Anspruch 4 wird eine besonders einfach bedienbare Verriegelung für den Bedienungshebel im Schieber angegeben.

Durch die Maßnahmen nach Anspruch 5 wird hierzu weiterhin angegeben, wie der Schieber in zwei vom Benutzer fühlbaren Endlagen gehalten wird.

Durch die Weiterbildung nach Anspruch 6 wird erreicht, daß in der arretierten Stellung die Grundplatte und damit auch das Sitzteil kein Schwenkspiel gegenüber dem Wippkörper hat, ohne daß die für eine Verschiebung des Bedienungshebels mit dem Schieber erforderlichen Betätigungskräfte unverhältnismäßig groß werden.

Die Ausgestaltung nach Anspruch 7 ermöglicht es in einfacher Weise, den Schieber auch - wie bereits angesprochen - zur Betätigung eines Auslösestiftes einer längenverstellbaren Gasfeder als Teil der Stuhlsäule einzusetzen.

Weitere Vorteile und Merkmale der Erfindung ergeben sich aus der Beschreibung eines Ausführungsbeispiels anhand der Zeichnung. Es zeigt
- Fig. 1: ein nach vorn neigbares Sitzmöbel mit einer Wippvorrichtung nach der Erfindung,
- Fig. 2: ein nach hinten neigbares Sitzmöbel mit einer Wippvorrichtung nach der Erfindung,
- Fig. 3: einen vertikalen Längsschnitt durch die Wippvorrichtung entsprechend der Schnittlinie III-III in Fig. 4,
- Fig. 4: eine Draufsicht auf die Wippvorrichtung in teilweise aufgebrochener Darstellung,
- Fig. 5: einen Vertikalschnitt durch die Wippvorrichtung gemäß der Schnittlinie V-V in Fig. 4 und
- Fig. 6: eine Stirnansicht auf die Wippvorrichtung gemäß dem Sichtpfeil VI in Fig. 3 in teilweise aufgebrochener Darstellung.

Der in Fig. 1 abgebildete Schreibmaschinenstuhl weist ein auf Rollen 1 verfahrbar gegenüber dem Boden 2 abgestütztes Fußgestell 3 auf, an dem mittig eine höhenverstellbare Stuhlsäule 4 angebracht ist, die aus einem Führungsrohr 5 und einer in dieser angebrachten längenverstellbaren Gasfeder 6 besteht. Derartige längenverstellbare Gasfedern 6 sind beispielsweise aus der DE-PS 18 12 282 (entsprechend US-PS 3 656 593) bekannt. Der Einsatz dieser Gasfedern zusammen mit einem Führungsrohr 5 als Stuhlsäulen 4 ist beispielsweise aus der DE-PS 19 31 012 (entsprechend US-PS 3 711 054) bekannt, worauf jeweils zur Vermeidung von Wiederholungen verwiesen werden darf. Am oberen Ende der Gasfeder 6 ist eine nachfolgend noch im einzelnen zu beschreibende Wippvorrichtung 7 befestigt, die wiederum an der Unterseite eines Sitzteils 8 befestigt ist, an dem gegebenenfalls eine Rückenlehne 9 fest angebracht ist. Wie aus Fig. 1 ersichtlich ist, ist das Sitzteil 8 zusammen mit der Rückenlehne 9 aus einer gestrichelt dargestellten normalen Sitzstellung in eine nach vorn geneigte - ausgezogen dargestellte - Stellung neigbar. Derartige Neigungs- oder Wippmöglichkeiten werden beispielsweise bei Schreibmaschinenstühlen vorgesehen.

Bei dem in Fig. 2 dargestellten Sitzmöbel handelt es sich um einen sogenannten Chefsessel, dessen Sitzteil 8' mit Rückenlehne 9' aus einer gestrichelt dargestellten normalen Sitzstellung in eine nach hinten geneigte Stellung neig- bzw. kippbar ist. Wie aus der Zeichnung ersichtlich ist, ist die Wippvorrichtung 7 bei dieser Ausgestaltung gegenüber der Ausgestaltung nach Fig. 1 um 180° um die Achse 10 der Stuhlsäule 4 verschwenkt angeordnet. Ansonsten ist der Aufbau der gleiche wie bei Fig. 1, so daß gleiche Bezugszeichen verwendet werden können und eine erneute Beschreibung nicht notwendig ist.

Die Wippvorrichtung weist eine Grundplatte 11 aus Stahlblech in Form eines gestreckten Rechtecks auf. An den beiden Längsseiten der Grundplatte 11 sind Stege 12 senkrecht nach unten abgebogen. In der Nähe der Ecken sind Befestigungsbohrungen 13 vorgesehen, die zur Hindurchführung von Befestigungsschrauben 14 dienen, mittels derer auf der Grundplatte 11 das Sitzteil 8 bzw 8' befestigt wird.

In den Stegen 12 ist ein Paar einander gegenüberliegender und miteinander fluchtender Lagerbohrungen 15 ausgebildet, in denen ein Wippkörper 17 um einen Achsbolzen 18 schwenkbar gelagert ist. In dem als Gußteil, beispielsweise aus Aluminium, ausgebildeten Wippkörper 17 ist eine konische Aufnahme 19 für das entsprechend konisch ausgebildete obere Ende der Gasfeder 6 ausgebildet, so daß eine feste Klemmverbindung zwischen dem Wippkörper 17 und der Gasfeder 6 herstellbar ist. Aus der oberen Stirnseite der Gasfeder 6 ragt in üblicher Weise ein Auslösestift 20 zur Auslösung einer Längenverstellung der Gasfeder heraus.

Der Wippkörper 17 ist weiterhin mit einem Feder-Widerlager 21 versehen, das seitlich mit einer topfförmig nach unten offenen Begrenzungswand 22 versehen ist. In dem im wesentlichen plattenförmigen Widerlager 21 ist eine Öffnung 23 ausgebildet, durch die ein Pendelbolzen 24 hindurchgeführt ist, der mit einem oberen Querstück 25 in einem muldenförmigen Auflager 26 in der Oberseite der Grundplatte 11 schwenkbar gelagert ist und durch eine Öffnung 27 in der Grundplatte 11 durch diese hindurch und durch die Öffnung 23 des Widerlagers 21 geführt ist. Das untere freie Ende des Pendelbolzens 24 ist mit einem Gewinde 28 versehen, auf das eine drehknopfartige Spannmutter 29 aufgeschraubt ist. Zwischen der Spannmutter 29 und dem Feder-Widerlager 21 sind zwei ineinander angeordnete Schrauben-Federn 30, 31 mit gegensinniger Wicklungsrichtung angeordnet. Auf dem Pendelbolzen 24 und innerhalb der Federn 30, 31 ist weiterhin ein etwa hohlzylindrisches Federungs- und Dämpfungsglied 32, beispielsweise aus geschäumtem Polyurethan angeordnet, das ebenfalls einerseits gegen das Feder-Widerlager 21 und andererseits gegen die Spannmutter 29 anliegt. Durch geeignete Wahl und Dimensionierung der Federn 30 bzw. 31 und des Federungs- und Dämpfungsgliedes 32 einerseits und durch entsprechende Vorspannung der drehknopfartigen Spannmutter 29 andererseits können die Kräfte eingestellt werden, die einem Verschwenken der Grundplatte 11 um den Achsbolzen 18 aus der in Fig. 3 ausgezogen dargestellten Stellung der Grundplatte 11 in die gestrichelt dargestellte geneigte Stellung der Grundplatte 11 entgegenwirken. Da der Wippkörper 17 fest mit der Gasfeder 6 verbunden ist, ändert er seine Stellung hierbei nicht. Die in Fig. 3 gestrichelt dargestellte maximale Neigung der Grundplatte 11 wird durch eine Anschlagfläche 33 festgelegt, die am Wippkörper 17, und zwar im Bereich der Aufnahme 19 für die Gasfeder 6 ausgebildet ist.

Im Wippkörper 17 ist eine nach oben offene Ausnehmung 34 ausgebildet, in der ein Schieber 35 horizontal in Richtung 36 auf dem Achsbolzen 18 verschiebbar und vertikal in Richtung 37 verschwenkbar geführt angeordnet ist. Wie insbesondere aus Fig. 3 hervorgeht, weist der Schieber 35 eine obere Betätigungszunge 38 auf, die in allen Verschiebestellungen längs der Verschieberichtung 36 auf dem Auslösestift 20 der Gasfeder 6 aufliegt. Der an seiner Oberseite mit Rippen 39 versteifte Scheiber 35 weist in seinem mittleren Bereich eine Stegwand 40 auf, in der ein sich etwa in Schwenkrichtung 37 erstreckendes Langloch 41 ausgebildet ist, durch das der Achsbolzen 18 hindurchgeführt ist, dessen kleinerer Durchmesser nur unwesentlich größer ist, als der Durchmesser des Achsbolzens 18, so daß der Schieber 35 in Schieberichtung 36 weitgehend spielfrei geführt ist, aber entsprechend der Schwenkrichtung 37 bewegbar ist. Damit solche Schwenkbewegungen vollzogen werden können, ist der Schieber 35 an seinem der Betätigungszunge 38 für den Auslösestift 20 abgewandten Ende mittels eines angeformten rinnenförmigen Auflagers 42 auf dem Widerlager 21 abgestützt.

In dem Schieber 35 ist eine etwa S-förmig gebogene Draht-Feder 43 angeordnet, die mit ihrem oberen Ende in einer dem Auflager 42 benachbarten Öffnung 44 im Schieber 35 festgelegt ist. Diese Feder 43 liegt mit ihrem oberen Bogen 45 gegen den Achsbolzen 18 an. Mit ihrem unteren Bogen 46 liegt sie gegen eine zugeordnete Innenwand 47 des Schiebers 35 an. Auf dem Achsbolzen 18 sind im Abstand voneinander zwei als Ringnuten ausgebildete Ausnehmungen 48, 49 ausgebildet, in die jeweils in den beiden Endstellungen des Schiebers 35 entsprechend seiner Schieberichtung 36 der obere Bogen 45 der Feder 43 einrastet, wodurch der Schieber 35 in den beiden Endlagen lösbar eingerastet wird.

Im unteren Teil des Schiebers kann ein Bedienungshebel 50 in der nachfolgend beschriebenen Weise befestigt werden. In einer gemeinsamen Vertikalebene mit dem Achsbolzen 18, also parallel und unterhalb zu diesem sind in den beiden Seitenwänden 51, 52 des Wippkörpers 17 miteinander fluchtende Öffnungen 53 ausgebildet, durch die der mit einem Bedienungsgriff 54 versehene im wesentlichen rundstabförmige Bedienungshebel 50 von der einen oder der anderen Seite her eingeführt werden kann. In einem unteren mittleren Halteabschnitt 55 des Schiebers 35 ist ein Verriegelungsbolzen 56 in Schieberichtung 36 verschiebbar angeordnet. Dieser Verriegelungsbolzen 56 wird von einem sich an den unteren Bogen 46 der Feder 43 anschließenden unteren Endabschnitt 57 der Feder 43 durchsetzt, der den Verriegelungsbolzen 56 in eine - in Fig. 3 linke - Verriegelungsstellung drückt. Dieser Endabschnitt 57 ragt nach unten durch entsprechende Ausnehmungen 58, 59 im Schieber 35 bzw. im Wippkörper 17 hindurch. Er kann somit von unten ergriffen und unter Lösen des Verriegelungsbolzens 56 - in Fig. 3 nach rechts - gedrückt werden.

Der Bedienungshebel 50 ist an seinem freien Ende mit einem abgeflachten Bereich 60 versehen und weist eine untere Verriegelungs-Ausnehmung 61 auf. Der abgeflachte Bereich 60 des Bedienungshebels 50 kann in eine entsprechend angepaßte, dem einen Ende des Verriegelungsbolzens 56 zugeordnete Aufnahme 62 im Halteabschnitt 55 des Schiebers 35 eingeführt werden, und zwar - wie erwähnt - von beiden Seiten her, also durch die Seitenwand 51 oder die Seitenwand 52. Zum Einführen wird der Verriegelungsbolzen 56 aus der in Fig. 3 dargestellten Stellung durch entsprechende elastische Verschiebung des Endabschnittes 57 der Feder 43 verschoben, so daß der abgeflachte Bereich 60 des Bedienungshebels 50 in die Aufnahme 62 eingeschoben werden kann. Anschließend wird der Endabschnitt 57 losgelassen, wodurch der Verriegelungsbolzen 56 in die in Fig. 3 dargestellte Verriegelungsstellung zurückgeschoben wird. Während der Schieber 35 bevorzugt aus Kunststoff besteht, besteht der Verriegelungsbolzen 56 entsprechend aus Metall.

In einer Bohrung 63 des Schiebers 35, und zwar im Bereich der Betätigungszunge 38, ist etwa vertikal ein Arretierbolzen 64 angeordnet, der mit seiner Unterseite auf dem Wippkörper 17 aufliegt. In einer horizontalen Endlage des Schiebers 35 befindet sich die obere Stirnseite 65 dieses Arretierbolzens 64 im Bereich einer Öffnung 66 in der Grundplatte 11. Es handelt sich um die Endstellung, in der der obere Bogen 45 der Feder 43 entsprechend der Darstellung in Fig. 5 in die Ausnehmung 48 eingerastet ist. In dieser Endstellung kann also die Grundplatte 11 in die in Fig. 3 gestrichelt dargestellte Stellung gegen die Kraft der Federn 30, 31, 32 bis gegen die Anschlagfläche 33 verschwenkt werden. In der anderen horizontalen Endlage des Schiebers 35 liegt die obere Stirnseite 65 des Arretierbolzens 64 gegen die Unterseite der Grundplatte 11 an, wie in Fig. 4 gestrichelt dargestellt ist. Diese Endlage entspricht der Verriegelung der Ausnehmung 49 mit der Feder 43. In dieser Stellung wird der Wippkörper 17 relativ zur Grundplatte 11 blockiert. Eine Neigung für das Sitzteil 8 bzw. 8' ist also in dieser Stellung ausgeschlossen.

In der zuletzt geschilderten verriegelten Stellung liegt der Arretierbolzen 64 mit seiner Unterseite 67 auf einem Einstellbolzen 68 auf, der in einer entsprechenden Gewindebohrung 69 des Wippkörpers 17 in seiner Längsrichtung verstellbar angeordnet ist. Er weist an seinem nach unten aus dem Wippkörper 17 herausragenden freien Ende einen Schlitz 70 auf, so daß eine Verstellung mittels eines Schraubendrehers od. dgl. vorgenommen werden kann. In einer Nut 71 des Einstellbolzens 68 ist ein O-Ring 72 od.dgl. angeordnet, der als selbsthemmende Verdrehsicherung für den Einstellbolzen 68 dient. Dieser Einstellbolzen 68 kann in seiner axialen Lage so eingestellt werden, daß der Arretierbolzen 64 praktisch spielfrei einerseits gegen die Grundplatte 11 und andererseits gegen den Einstellbolzen 68 anliegt, so daß in der Arretierstellung die Grundplatte 11 mit dem Sitzteil 8 bzw. 8' einerseits nicht wackelt, andererseits aber auch eine Verschiebung des Schiebers 35 mittels des Bedienungshebels 50 mit mäßigem Kraftaufwand möglich ist. Wie Fig. 6 erkennen läßt, ist der Arretierbolzen 64 so lang ausgebildet, daß die vertikalen Bewegungen des Schiebers 35 entsprechend der Schwenkrichtung 37 zur Betätigung des Auslösestiftes 20 ohne weiteres vollzogen werden können und zwar in beiden horizontalen Endlagen des Schiebers 35.

Wenn ein Sitzmöbel - wie in Fig. 2 dargestellt - nach hinten neigbar ausgebildet werden soll, dann wird die Wippvorrichtung derartig an dem Sitzteil 8' befestigt, daß das Federpaket zur Vorderseite hin angeordnet ist. Der Bedienungshebel 50 wird dann so befestigt, wie es in Fig. 5 ausgezogen dargestellt ist. Er ragt dann - von dem auf dem Sitzteil 8' sitzenden Benutzer aus gesehen - seitlich zur rechten Hand des Benutzers hin.

Wenn dagegen das Sitzmöbel - wie in Fig. 1 dargestellt - nach vorn neigbar ausgebildet werden soll, wie dies beispielsweise für Schreibmaschinenstühle wünschenswert ist, dann wird die Wippvorrichtung so eingebaut, daß das Federpaket nach hinten liegt. Der Bedienungshebel wird in diesem Fall - wie in Fig. 5 strichpunktiert angedeutet - durch die Öffnung 53 in der anderen Seitenwand 52 eingeführt, und in der geschilderten Weise im Scheiber 35 eingerastet. Die Richtung des Bedienungshebels 50, d. h. seine Bedienungslage ist in diesem Fall identisch wie im Fall nach Fig. 2. Lediglich die Betätigungsrichtungen zum Verschieben des Schiebers in Richtung 36 sind in beiden Fällen umgekehrt. Die Bedienungslage kann umgekehrt sein (Fig.1).

Höhenverstellungen durch Betätigung der Gasfeder erfolgen in beiden Fällen gleich, d. h. zum Eindrücken des Auslösestiftes 20 in die Gasfeder wird der Bedienungsgriff 54 des Bedienungshebels 50 nach oben gezogen. Da sich der Bedienungshebel in der jeweils als Lageröffnung dienenden Öffnung 53 abstützt, wird der Schieber 35 um das Auflager 42 verschwenkt, wodurch die Betätigungszunge 38 den Auslösestift in die Gasfeder hineinschiebt. Am Ende der Höhenverstellung, also bei Loslassen des Bedienungshebels 50 wird der Schieber 35 durch den Auslösestift 20 wieder nach oben gedrückt, und zwar maximal bis der Achsbolzen 18 am unteren Ende des Langloches 41 anliegt.

Falls erwünscht, kann die Gasfeder 6 in der Aufnahme 19 auch mittels einer verschiebbaren Klemmbacke gehalten werden, wie sie in der DE-OS 24 32 248 und auch in der DE-OS 24 28 776 (entsprechend US-PS 3 995 824) beschrieben ist. Auch eine Exzenterbefestigung entsprechend der DE-OS 28 36 666 (entsprechend US-PS 4 283 033) ist möglich.

## Patentansprüche

1. Arretierbare Wippvorrichtung für Sitzteile von Sitzmöbeln mit einer am jeweiligen Sitzteil befestigbaren Grundplatte (11) und einem gegen die Rückstellkraft einer Feder (30, 32) um eine Schwenkachse (18) schwenkbar mit dieser verbundenen Wippkörper (17), der mit einer Gasfeder (6) zur Höhenverstellung des Sitzteils verbunden ist, die wiederum mit einem Stuhlgestell des Sitzmöbels verbunden ist, wobei eine durch Verschiebung eines im Wippkörper (17) verschiebbar auf der Schwenkachse (Achsbolzen 18) angeordneten Schiebers (35) mittels eines in einer Aufnahme des Schiebers (35) befestigten Bedienungshebels (50) zwischen zwei Endlagen betätigbare Arretiereinrichtung zum Arretieren von Grundplatte (11) und Wippkörper (17) bzw. zum Lösen dieser Arretierung vorgesehen ist, wozu am Schieber (35) ein Arretierbolzen (64) angeordnet ist, der in einer Endlage des Schiebers (35) zwischen der Grundplatte (11) und dem Wippkörper (17) anliegt, und der in der anderen Endlage mindestens auf einer Seite in eine Öffnung (66) ragt, dadurch gekennzeichnet, daß der Schieber (35) eine von zwei einander diametral gegenüberliegenden Seiten zugängliche Aufnahme für den Bedienungshebel (50) aufweist, und daß der Schieber (35) als Betätigungshebel für die Gasfeder (6) gegenüber der Schwenkachse (Achsbolzen 18) verschwenkbar ist.

2. Vorrichtung nach Patentanspruch 1, dadurch gekennzeichnet, daß der Aufnahme beidseitig jeweils eine Lageröffnung (53) im Wippkörper (17) zugeordnet ist.

3. Vorrichtung nach Patentanspruch 1, dadurch gekennzeichnet, daß der Bedienungshebel (50) in der Aufnahme des Schiebers (35) drehfest aber lösbar verriegelt ist.

4. Vorrichtung nach Patentanspruch 3, dadurch gekennzeichnet, daß in der Aufnahme im Schieber (35) ein durch eine angepaßte Verriegelungs-Ausnehmung (61) im Bedienungshebel (50) hindurchgeführte, gegen die Kraft einer Feder (43) aus dieser Verriegelungsstellung herausziehbarer Verriegelungsbolzen (56) angeordnet ist.

5. Vorrichtung nach Patentanspruch 3, dadurch gekennzeichnet, daß der Schieber (35) zwischen zwei Endlagen verschiebbar ist, in denen eine Rasteinrichtung (Feder 43) den Schieber (35) und die Schwenkachse (Achsbolzen 18) lösbar miteinander verrastet.

6. Vorrichtung nach Patentanspruch 1, dadurch gekennzeichnet, daß der Arretierbolzen (64) in der einen Endlage des Schiebers (35) gegen einen axial verstellbar im Wippkörper (17) angeordneten Einstellbolzen (68) anliegt.

7. Vorrichtung nach Patentanspruch 1, dadurch gekennzeichnet, daß der Arretierbolzen (64) im Schieber (35) frei verschiebbar gelagert ist.

8. Vorrichtung nach Patentanspruch 1, dadurch gekennzeichnet, daß mehrere Federn (30,31,32) vorgesehen sind.

## Claims

1. A lockable tilting device for the seats of sitting furniture, comprising a base plate (11) securable to the respective seat and a tilting body (17) which is pivotably connected with a spring (30, 32) around a pivot axis (18) against the restoring force of this spring (30, 32), the tilting body (17) being connected with a gas spring (6) for the height adjustment of the seat, the gas spring (6) being in turn connected with a chair frame of the sitting furniture, a locking device being provided which is actuatable by displacement of a slide (35) by means of an operating lever (50) secured in a receptacle of the slide (35), which is arranged displaceable on the pivot axis (axial bolt 18) in the tilting body (17), the locking device being provided for locking the base plate (11) and the tilting body (17) respectively for releasing this locking between two end positions, for this purpose a locking bolt (64) being arranged at the slide (35), the locking bolt (64) resting between the base plate (11) and the tilting body (17) in one end position of the slide (35), and in the other end position protruding at least on one side into an opening (66), characterized in that the slide (35) has a receptacle for the operating lever (50) which receptacle is accessible via two sides which are diametrically opposite to each other, and in that the slide (35) is pivotable towards the pivot axis (axial bolt 18) as an actuation lever for the gas spring (6).

2. A device according to claim 1, characterized in that a bearing opening (53) in the tilting body (17) is associated to both sides of the receptacle.

3. A device according to claim 1, characterized in that the operating lever (50) is locked against rotation but releasable in the receptacle of the slide (35).

4. A device according to claim 3, characterized in that a locking bolt (56), which is passed through a matching locking recess (61) in the operating lever (50) and which is removeable from this locking position against the force of a spring (43), is arranged in the receptacle in the slide (35).

5. A device according to claim 3, characterized in that the slide (35) is displaceable between two end positions, in which a detent device (spring 43) releasably locks the slide (35) and the pivot axis (axial bolt 18) with each other.

6. A device according to claim 1, characterized in that the locking bolt (64), in the one end position of the slide (35), rests against an adjustment bolt (68) which is arranged such that it is axially adjustable in the tilting body (17).

7. A device according to claim 1, characterized in that the locking bolt (64) is supported freely displaceably in the slide (35).

8. A device according to claim 1, characterized in that a plurality of springs (30, 31, 32) are provided.

## Revendications

1. Dispositif de basculement verrouillable pour la partie d'assise de sièges, comportant une plaque de base (11) pouvant être fixée sur la partie d'assise considérée, ainsi qu'un corps de basculement (17) relié à la plaque de base de manière à pouvoir pivoter à l'encontre de la force de rappel d'un ressort (30, 32), autour d'un axe de pivotement (18), et relié également à un vérin à gaz (6) destiné au réglage en hauteur de la partie d'assise et relié pour sa part à une structure de chaise du siège, un dispositif de verrouillage destiné à verrouiller la plaque de base (11) et le corps de basculement (17) ou à libérer ce verrouillage étant prévu et susceptible d'être actionné entre deux positions extrêmes, par le déplacement d'un coulisseau (35) disposé de manière coulissante dans le corps de basculement (17) sur l'axe de pivotement (tourillon d'axe 18), au moyen d'un levier de manoeuvre (50) fixé dans un logement du coulisseau (35), ce pour quoi un tenon de verrouillage (64) est disposé sur le coulisseau (35) et s'appuie, dans une des positions extrêmes du coulisseau (35), entre la plaque de base (11) et le corps de basculement (17), et qui dans l'autre position extrême, pénètre au moins sur un côté dans une ouverture (66), caractérisé en ce que le coulisseau (35) présente un logement, accessible par deux côtés diamétralement opposés, pour le levier de manoeuvre (50), et en ce que le coulisseau (35) est pivotant par rapport à l'axe de pivotement (tourillon d'axe 18) pour faire office de levier d'actionnement pour le vérin à gaz (6).

2. Dispositif selon la revendication 1, caractérisé en ce qu'au logement est respectivement associée de chaque côté, une ouverture de palier (53) dans le corps de basculement (17).

3. Dispositif selon la revendication 1, caractérisé en ce que le levier de manoeuvre (50) est bloqué de manière fixe en rotation, mais démontable, dans le logement du coulisseau (35).

4. Dispositif selon la revendication 3, caractérisé en ce que dans le logement du coulisseau (35) est monté un tenon de blocage (56) qui est introduit dans un évidement de blocage adapté (61) réalisé dans le levier de manoeuvre (50), et qui est susceptible d'être retiré de cette position de blocage à l'encontre de la force d'un ressort (43).

5. Dispositif selon la revendication 3, caractérisé en ce que le coulisseau (35) est mobile entre deux positions extrêmes dans lesquelles un dispositif d'encliquetage (ressort 43) produit la liaison démontable par encliquetage du coulisseau (35) et de l'axe de pivotement (tourillon d'axe 18).

6. Dispositif selon la revendication 1, caractérisé en ce que dans une des positions extrêmes du coulisseau (35), le tenon de verrouillage (64) est en appui contre un tourillon de réglage (68) monté dans le corps de basculement (17) de manière à pouvoir être réglé dans la direction axiale.

7. Dispositif selon la revendication 1, caractérisé en ce que le tenon de verrouillage (64) est monté librement coulissant dans le coulisseau (35).

8. Dispositif selon la revendication 1, caractérisé en que l'on prévoit plusieurs ressorts (30, 31, 32).
